# EUROPÄISCHE PATENTSCHRIFT

(11) **EP 1 217 308 B1**
(45) Veröffentlichungstag und Bekanntmachung des Hinweises auf die Patenterteilung: **13.07.2005**
(21) Anmeldenummer: 01128909.7
(22) Anmeldetag: 05.12.2001
(51) Int. Cl.: F24C 15/20

(54) **Dunstabzugshaube**
Smoke extracting hood
Hotte aspirante pour buée

(30) Priorität: 22.12.2000 DE 10064322
(43) Veröffentlichungstag der Anmeldung: 26.06.2002
(73) Patentinhaber: BSH Bosch und Siemens Hausgeräte GmbH, 81739 München (DE)
(72) Erfinder: Keller, Hans Gerd, Dipl.-Ing., 59846 Sundern (DE); Mayer, Norbert, Dipl.-Ing. (FH), 76199 Karlsruhe (DE); Meinhardt, Gert, Dipl.-Ing. (FH), 75053 Gondelsheim (DE); Rohrbach, Peter, Dipl.-Ing. (FH), 75203 Königsbach-Stein (DE); Rückert, Wilfried, Dipl.-Ing. (FH), 75045 Walzbachtal (DE); Schmid, Dietrich, Dipl.-Ing., 71139 Ehningen (DE); Zibold, Armin, 75015 Bretten (DE)

(56) Entgegenhaltungen:
- DE-A- 19 810 818
- DE-U- 7 522 877

## Beschreibung

Die Erfindung betrifft eine Dunstabzugshaube, bei der das Absaugen der Wrasen und Dämpfe kochstellenbezogen erfolgt.

Aus der DE 18 83 153 U1 ist eine Dunstabzugshaube bekannt, die über Mittel für eine Schiebe- und/oder Drehbewegung zum Zweck einer beweglichen Anbringung verfügt. Anwendung finden dabei Gleitschienen, Laufrollen und Scharniere. Dadurch ist es möglich, die Dunstabzugshaube über den Kochstellen seitlich und/oder nach vom zu verschieben, um über der den in Benutzung befindlichen Kochstellen ein intensives Absaugen der Dünste und Wrasen zu erreichen. Weiterhin ist ein Hochklappen an der Wand möglich.

Ein Nachteil dieser Dunstabzugshaube besteht darin, dass durch das Verschieben über den Kochstellen natürlich "freie" Flächen verbleiben, auf denen sich nicht abgesaugte Dünste und Wrasen niederschlagen und zu Verschmutzungen führen.

Weiterhin ist aus der DE 41 42 474 A1 ist eine Dunstabzugshaube bekannt, die geteilte Absaugteile mit waagerecht angeordneten Filtern zum Absaugen der Wrasen und Dämpfe einerseits für die vorderen Kochstellen und andererseits für die hinteren Kochstellen des Küchenherdes aufweist.

Dabei kommt eine mindestens dreiteilige Dunstabzugshaube zum Einsatz, wobei zwei Teile der getrennten Luftführung dienen und das dritte Teil den Abzugsblock mit Sauggebläsen darstellt.

Die Absaugteile können getrennt sowie gemeinsam betrieben sein. Bei getrennter Absaugung wird jedes Sauggebläse durch einen eigenen Motor angetrieben, ansonsten reicht ein Motor für die beiden Sauggebläse aus.

Der Nachteil dieser Dunstabzugshaube besteht darin, dass die Dunstabzugshaube aus drei Teilen zusammengesetzt ist, wobei zumindest die beiden Ansaugteile in sich geschlossen ausgeführt sein müssen, um den Austritt von angesaugten Dämpfen und Wrasen zu verhindern. Das macht die Dunstabzugshaube schwer.

Die DE 198 10 818 A1 zeigt eine Abzugshaube gemäss Oberbegriff von Anspruch 1. Die Nachteile dieser Lösung bestehen zum einen in den Kosten für das zusätzliche Filter- und Lüftersystem und zum anderen im Einsatz des Schlauches zum Absaugen. Dieser verschmutzt leicht und wird im Haushalt deshalb wenig Akzeptanz finden.

Die Dunstabzugsvorrichtung nach der DE 199 07 057 A1 ist in der Küchenarbeitsplatte versenkt angeordnet. Sie wird zum Ansaugbetrieb nach oben ausgefahren und zum Gargutträger eingeschwenkt. Ihr Nachteil besteht zumindest darin, dass die Freifläche der Küchenarbeitsplatte eingeschränkt wird.

Aufgabe der Erfindung ist es, das kochstellenbezogene Absaugen der Wrasen und Dämpfe zu verbessern. Gelöst wird diese Aufgabe mit den Merkmalen des Anspruches 1, vorteilhafte Ausgestaltungen sind Gegenstand der Unteransprüche.

Durch die Ausbildung gemäss der Merkmalen in kennzeichnenden Teil von Anspruch 1 wird das kochstellenbezogene Absaugen der Wrasen und Dämpfe wesentlich und auf kostengünstige Weise verbessert.

In einer bevorzugten Ausführung ist die Filterfläche des Filters in Teilfilterflächen mit eigenem Absaugschacht aufgeteilt und jeder Teilfilterfläche ist eine Lüfteransaugdüse oder ein Lüftergebläse zugeordnet, wobei die Drehzahl der Lüftergebläse unabhängig voneinander steuerbar sein sollten. Wird nun, wie eine erfindungsgemäße Ausführung vorsieht, der Absaugtrichter mit der Steuerung für die Drehzahl der Lüftergebläse gekoppelt, kann die Teilfilterfläche, bei der sich der Absaugtrichter befindet, optimal abgesaugt werden.

Natürlich hat auch die Ausbildung des Absaugtrichters wesentliche Bedeutung für die Wirksamkeit der erfindungsgemäßen Dunstabzugshaube. Im einzelnen ist vorgesehen, dass der Absaugtrichter eine Trompetenform aufweist oder asymmetrisch ausgebildet ist, oder ein Doppeltrichter ist, oder eine perforierte Mantelfläche aufweist. Weiterhin kann der Absaugtrichter innen Luftleitblenden an der Mantelfläche aufweisen, die bevorzugt spiralförmig angeordnet sind.

Auch das Material des Absaugtrichters hat Bedeutung für dessen Wirksamkeit. Die Erfindung sieht deshalb vor, dass der Absaugtrichter bevorzugt aus Metall oder aus außen isoliertem Metall oder aus außen beheiztem Metall oder aus außen beheiztem Metall mit einer darüber befindlichen Isolierschicht gefertigt ist.

In einer weiteren Ausgestaltung sieht die Erfindung vor, dass der Absaugtrichter in der Absaugtrichterhöhe verstellbar ist. Dies kann auf einfache Weise erreicht werden, indem der Mantel des Absaugtrichters wie eine Irisblende zusammengesetzt ist oder sich aus abschnittsweise überlagernden Kegelstumpfabschnitten zusammensetzt.

Darüber hinaus bietet die erfindungsgemäße Absaugtrichteranordnung die Möglichkeit, dass der Absaugtrichter mit einem Vorfilter ausgestattet wird, vorzugsweise einem mit einem kleinen Strömungswiderstand, und/oder im Bereich der Ansaugöffnung des Absaugtrichters innen eine umlaufende Kondensat-/Fettfangrinne anzuordnen.

Ausführungsbeispiele der Erfindung sind in der Zeichnung dargestellt. Es zeigen:
- Fig. 1:: Dunstabzugshaube mit verschwenkbarem Absaugtrichter,
- Fig. 2:: Dunstabzugshaube mit verschiebbarem Absaugtrichter,
- Fig. 3:: perforierter Absaugtrichter,
- Fig. 4:: asymmetrischer Absaugtrichter,
- Fig. 5:: Absaugtrichter als Doppeltrichter ausgebildet,
- Fig. 6:: Absaugtrichter mit Luftleitblenden,
- Fig. 7:: Absaugtrichter mit äußerer Isolation,
- Fig. 8:: Absaugtrichter mit Heizung,
- Fig. 9:: Absaugtrichter mit Heizung und Isolation,
- Fig. 10:: ringförmig zusammengesetzter Absaugtrichter und
- Fig. 11:: als Irisblende ausgeführter Absaugtrichter.

Die in Fig. 1 dargestellte Dunstabzugshaube 1 besteht aus dem Gehäuse 2 mit dem darin angeordneten Filterrahmen 4 mit Filter 3. Unterhalb des Filters 3 ist der Absaugtrichter 5 mit einem lichten Abstand A zum Filter 3 angeordnet. Der Absaugtrichter 5 ist an einem schwenkbaren Schwenkhebel 10 geführt, der mittig im Rahmen des Filters 3 angeordnet ist. Durch einfaches Schwenken kann der Filter so den Teilfilterflächen 3.1 - 3.4 zugeordnet werden.

In der dargestellten Ausführung ist die Dunstabzugshaube 1 durch Bleche in vier Abzugsräume geteilt, und jeder Teilfilterfläche 3.1 - 3.4 ist eine Lüfteransaugdüse 9 zugeordnet. Ebenso ist es möglich, jedem dieser Teilräume ein eigenes Lüftergebläse 8 zuzuordnen. Die Lüftergebläse 8 sind in der Drehzahl unabhängig voneinander steuerbar. Der Absaugtrichter 5 ist mit der Steuerung für die Drehzahl der Lüftergebläse 8 gekoppelt, derart, dass die Teilfilterflächen 3.1 - 3.4 entsprechend der Stellung des Absaugtrichters 5, der sich in der Darstellung bei der Teilfilterfläche 3.1 befindet, optimal abgesaugt werden.

In Fig. 2 weist die Dunstabzugshaube 1 kochstellenseitig unterhalb des Filters 3 im Bereich des Filterrahmens 4 parallel zu dessen Außenkanten verlaufende gegenüberliegende Führungsschienen 13 auf. Die Führungsschienen sind durch mindestens eine Querschiene 14 untereinander verbunden, wobei die Querschiene 14 entlang der Führungsschienen 13 verschiebbar ist und der Absaugtrichter 5 entlang der Querschiene 14.

Zwischen der Austrittsöffnung des Absaugtrichters 5 und dem Filter 3 im Filterrahmen 4 besteht der Abstand A. Er ist so bemessen, dass das oder die saugenden Lüftergebläse 8 in der Dunstabzugshaube 1 eine Sogwirkung im Absaugtrichter 5 erzeugen.

Neben der Lüfterdrehzahl, der Stellung des Absaugtrichters 5 und der Bemessung des Abstandes A hat natürlich die Ausbildung des Absaugtrichters 5 selbst großen Einfluss auf die Absaugwirkung. Entsprechende Absaugtrichterformen sind in den Fig. 2 bis 6 dargestellt.

Die in Fig. 2 dargestellte Trompetenform für den Absaugtrichter 5 unterstützt die Kaminwirkung. Sie verhindert eine Verwirbelung der Grenzschicht, wodurch wenig gesättigte Luft an der Trichterfläche vorbeistreicht, was zu weniger Kondensat führt.

Der in Fig. 3 dargestellte Absaugtrichter ist perforiert. Die Öffnungen in Strömungsrichtung verhindern eine Kondensatablagerung durch die Zufuhr nichtgesättigter Raumluft.

Der in Fig. 4 dargestellte asymmetrische Absaugtrichter 5 ermöglicht ein zusätzliches Drehen vom Arbeitsbereich weg oder in den Wrasenbereich hinein.

Der Absaugtrichter 5 in Fig. 5 besteht aus einem Doppeltrichter und zeichnet sich durch eine gute Unterdruckerzeugung im oberen Absaugbereich aus.

Der in der Fig. 6 dargestellte Absaugtrichter 5 mit Luftleitblenden führt zur Stabilisierung des Wrasens unterhalb des Trichters.

Die Erfindung sieht vor, dass der Absaugtrichter 5 bevorzugt aus Metall gefertigt ist. Dadurch wird ein schnelles Anpassen an die Dampftemperatur erreicht, was den Kondensatausfall reduziert. Weiterhin kann der Absaugtrichter 5 aus Metall außen eine Isolierung 11 aufweisen, wie in Fig. 7 dargestellt ist. Das Material in der Grenzschicht zum Dampf erwärmt sich hier noch schneller, wodurch der Kondensatausfall weiter sinkt. Darüber hinaus ist es auch möglich, den Absaugtrichter 5 zu heizen bzw. die Heizung 12 außen noch zusätzlich zu isolieren. Dies zeigen die Fig. 8 und 9.

Für die Ausbildung der Sogwirkung kann es auch von Vorteil sein, wenn der Absaugtrichter 5 in der Trichterhöhe verstellbar ist. Derartige Ausbildungen, einmal zusammengesetzt aus abschnittsweise überlagernden Kegelstumpfabschnitten und einmal durch eine Irisblendenausbildung sind in den Fig. 10 und 11 dargestellt.

## Patentansprüche

1. Dunstabzugshaube (1) mit Einzelkochstellenabsaugung, mit kochstellenseitig vor dem Filter der Dunstabzugshaube angeordnet ein Lufteinlass, welcher in der waagerechten Filterebene verschiebbar oder verschieb- und gegenüber der Filterebene nach unten verschwenkbar ist und das Absaugen der Dünste und Wrasen über das Lüftersystem der Dunstabzugshaube (1) erfolgt, **dadurch gekennzeichnet, dass** der Lufteinlass als Absaugtrichter (5) ausgebildet ist und zwischen der gegenüber der Ansaugöffnung (6) kleineren Austrittsöffnung (7) des Absaugtrichters (5) und dem Filter (3) der Dunstabzugshaube (1) ein lichter Abstand A besteht, wobei der Abstand A, die Lüftergebläseleistung und der Absaugtrichter (5) so aufeinander abgestimmt ausgelegt sind, dass das oder die saugenden Lüftergebläse (8) in der Dunstabzugshaube (1) eine Sogwirkung im Absaugtrichter (5) erzeugen.

2. Dunstabzugshaube nach Anspruch 1, **dadurch gekennzeichnet, dass** die Filterfläche des Filters (3) in Teilfilterflächen (3.1 - 3.4) mit eigenem Absaugschacht aufgeteilt ist und jeder Teilfilterfläche (3n) eine Lüfteransaugdüse (9) oder ein Lüftergebläse (8) zugeordnet ist.

3. Dunstabzugshaube nach Anspruch 2, **dadurch gekennzeichnet, dass** die Drehzahl der Lüftergebläse (8) unabhängig voneinander steuerbar ist.

4. Dunstabzugshaube nach Anspruch 3, **dadurch gekennzeichnet, dass** der Absaugtrichter (5) mit der Steuerung für die Drehzahl der Lüftergebläse (8) gekoppelt ist, derart, das die Teilfilterfläche (3n), bei der sich der Absaugtrichter (5) befindet, optimal abgesaugt wird.

5. Dunstabzugshaube nach mindestens einem der Ansprüche 1 bis 4, **dadurch gekennzeichnet, dass** der Absaugtrichter (5) an einem unterhalb der Filterebene waagerecht verschwenkbaren Schwenkhebel (10) angeordnet ist.

6. Dunstabzugshaube nach Anspruch 5, **dadurch gekennzeichnet, dass** der Schwenkhebel (10) mittig im Rahmen des Filters (3) geführt ist.

7. Dunstabzugshaube nach Anspruch 1, **dadurch gekennzeichnet, dass** der Absaugtrichter (5) eine Trompetenform aufweist.

8. Dunstabzugshaube nach Anspruch 1, **dadurch gekennzeichnet, dass** der Absaugtrichter (5) asymmetrisch ausgebildet ist.

9. Dunstabzugshaube nach Anspruch 1, **dadurch gekennzeichnet, dass** der Absaugtrichter (5) als Doppeltrichter ausgebildet ist.

10. Dunstabzugshaube nach Anspruch 1, **dadurch gekennzeichnet, dass** der Absaugtrichter (5) eine perforierte Mantelfläche aufweist.

11. Dunstabzugshaube nach Anspruch 1, **dadurch gekennzeichnet, dass** der Absaugtrichter (5) innen Luftleitblenden an der Mantelfläche aufweist, die bevorzugt spiralförmig angeordnet sind.

12. Dunstabzugshaube nach mindestens einem der Ansprüche 1 bis 11, **dadurch gekennzeichnet, dass** der Absaugtrichter (5) aus Metall oder aus außen isoliertem Metall oder aus außen beheiztem Metall oder aus außen beheiztem Metall mit einer darüber befindlichen Isolierschicht (11) gefertigt ist.

13. Dunstabzugshaube nach mindestens einem der Ansprüche 1 bis 12, **dadurch gekennzeichnet, dass** der Absaugtrichter (5) in der Absaugtrichterhöhe verstellbar ist.

14. Dunstabzugshaube nach Anspruch 13, **dadurch gekennzeichnet, dass** der Mantel des Absaugtrichters (5) wie eine Irisblende zusammengesetzt ist.

15. Dunstabzugshaube nach mindestens einem der Ansprüche 1 bis 14, **dadurch gekennzeichnet, dass** der Mantel des Absaugtrichters (5) sich aus abschnittsweise überlagernden Kegelstumpfabschnitten zusammensetzt.

16. Dunstabzugshaube nach mindestens einem der Ansprüche 1 bis 15, **dadurch gekennzeichnet, dass** der Absaugtrichter (5) mit einem Vorfilter ausgestattet ist, vorzugsweise einem mit einem kleinen Strömungswiderstand.

17. Dunstabzugshaube nach mindestens einem der Ansprüche 1 bis 16, **dadurch gekennzeichnet, dass** der Absaugtrichter (5) im Bereich der Ansaugöffnung (6) innen eine umlaufende Kondensat-/Fettfangrinne aufweist.

## Claims

1. Fume extractor hood (1) with individual cooking place suction, with an air inlet which is arranged at the cooking place side in front of the filter of the fume extractor hood and which is displaceable in the horizontal filter plane or displaceable and pivotable downwardly relative to the filter plane and suction away of the fumes and vapours takes place by way of the fan system of the fume extractor hood (1), **characterised in that** the air inlet is constructed as a suction funnel (5) and a clear spacing A is present between the outlet opening (7), which is smaller relative to the suction opening (6), of the suction funnel (5) and the filter (3) of the fume extractor hood (1), wherein the spacing A, the fan blower performance and the suction funnel (5) are designed to be so matched to one another that the sucking fan blower or blowers (8) in the fume extractor hood (1) produces or produce a suction action in the suction funnel (5).

2. Fume extractor hood according to claim 1, **characterised in that** the filter area of the filter (3) is divided into part filter areas (3.1 - 3.4) with an own suction shaft and a fan suction nozzle (9) or a fan blower (8) is associated with each part filter area (3n).

3. Fume extractor hood according to claim 2, **characterised in that** the rotational speeds of the fan blowers (8) are controllable independently of one another.

4. Fume extractor hood according to claim 3, **characterised in that** the suction funnel (5) is coupled with the control for the rotational speed of the fan blower (8) in such a manner that the part filter area (3n), in which the suction funnel (5) is disposed, is subjected to suction in optimum manner.

5. Fume extractor hood according to at least one of claims 1 to 4, **characterised in that** the suction funnel (5) is arranged at a pivot lever (10) horizontally pivotable below the filter plane.

6. Fume extractor hood according to claim 5, **characterised in that** the pivot lever (10) is guided centrally in the frame of the filter (3).

7. Fume extractor hood according to claim 1, **characterised in that** the suction funnel (5) has a trumpet shape.

8. Fume extractor hood according to claim 1, **characterised in that** the suction funnel (5) is of asymmetrical construction.

9. Fume extractor hood according to claim 1, **characterised in that** the suction funnel (5) is constructed as a double funnel.

10. Fume extractor hood according to claim 1, **characterised in that** the suction funnel (5) has a perforated circumferential surface.

11. Fume extractor hood according to claim 1, **characterised in that** the suction funnel (5) internally has air guide apertured plates at the circumferential surface, which are preferably arranged spirally.

12. Fume extractor hood according to at least one of claims 1 to 11, **characterised in that** the suction funnel (5) is made of metal or of an externally insulated metal or of an externally heat-treated metal or of an externally heat-treated metal with an insulating layer (11) disposed thereover.

13. Fume extractor hood according to at least one of claims 1 to 12, **characterised in that** the suction funnel (5) is adjustable in suction funnel height.

14. Fume extractor hood according to claim 13, **characterised in that** the circumference of the suction funnel (5) is assembled like an iris diaphragm.

15. Fume extractor hood according to at least one of claims 1 to 14, **characterised in that** the circumference of the suction funnel (5) is composed of frusto-conical sections superimposed section-by-section.

16. Fume extractor hood according to at least one of claims 1 to 15, **characterised in that** the suction funnel (5) is equipped with a pre-filter, preferably one with a low flow resistance.

17. Fume extractor hood according to at least one of claims 1 to 16, **characterised in that** the suction funnel (5) has in the region of the suction opening (6) at the inside an encircling condensate and fat collecting channel.

## Revendications

1. Hotte aspirante (1) avec aspiration au-dessus de zones de cuisson individuelles, avec une entrée d'air qui est placée du côté des zones de cuisson devant le filtre de la hotte aspirante et qui est déplaçable dans le plan de filtre horizontal ou qui est déplaçable et pivotante par rapport au plan de filtre vers le bas, l'aspiration des vapeurs et des buées s'effectuant par l'intermédiaire du système de ventilateur de la hotte aspirante (1), **caractérisée en ce que** l'entrée d'air est conçue comme un entonnoir d'aspiration (5) et **en ce qu'**il existe un écartement A entre l'ouverture de sortie (7), plus petite que l'ouverture d'aspiration (6), de l'entonnoir d'aspiration (5) et le filtre (3) de la hotte aspirante (1), l'écartement A, la puissance de ventilateur et l'entonnoir d'aspiration (5) étant conçus adaptés les uns aux autres de telle sorte que le ou les ventilateurs (8) aspirant dans la hotte aspirante (1) produisent un effet de succion dans l'entonnoir d'aspiration (5).

2. Hotte aspirante selon la revendication 1, **caractérisée en ce que** la surface du filtre (3) est divisée en surfaces de filtre partielles (3.1 à 3.4) avec chacune une gaine d'aspiration particulière et **en ce qu'**une buse d'aspiration (9) ou un ventilateur (8) est associé à chaque surface de filtre partielle (3n).

3. Hotte aspirante selon la revendication 2, **caractérisée en ce que** les vitesses de rotation des ventilateurs (8) peuvent être commandées indépendamment les unes des autres.

4. Hotte aspirante selon la revendication 3, **caractérisée en ce que** l'entonnoir d'aspiration (5) est couplé à la commande pour la vitesse de rotation des ventilateurs (8) de telle sorte que la surface de filtre partielle (3n) au niveau de laquelle se trouve l'entonnoir d'aspiration (5) est aspirée de manière optimale.

5. Hotte aspirante selon au moins l'une des revendications 1 à 4, **caractérisée en ce que** l'entonnoir d'aspiration (5) est monté sur un levier pivotant (10) qui peut pivoter horizontalement en-dessous du plan de filtre.

6. Hotte aspirante selon la revendication 5, **caractérisée en ce que** le levier pivotant (10) est guidé centralement dans le cadre du filtre (3).

7. Hotte aspirante selon la revendication 1, **caractérisée en ce que** l'entonnoir d'aspiration (5) présente une forme de trompette.

8. Hotte aspirante selon la revendication 1, **caractérisée en ce que** l'entonnoir d'aspiration (5) est asymétrique.

9. Hotte aspirante selon la revendication 1, **caractérisée en ce que** l'entonnoir d'aspiration (5) est conçu comme un double entonnoir.

10. Hotte aspirante selon la revendication 1, **caractérisée en ce que** l'entonnoir d'aspiration (5) comporte une surface latérale perforée.

11. Hotte aspirante selon la revendication 1, **caractérisée en ce que** l'entonnoir d'aspiration (5) comporte à l'intérieur des panneaux déviateurs d'air sur la surface latérale, lesquels sont disposés de préférence en forme de spirale.

12. Hotte aspirante selon au moins l'une des revendications 1 à 11, **caractérisée en ce que** l'entonnoir d'aspiration (5) est fabriqué en métal ou en métal isolé à l'extérieur ou en métal chauffé à l'extérieur ou en métal chauffé à l'extérieur avec une couche isolante (11) par-dessus.

13. Hotte aspirante selon au moins l'une des revendications 1 à 12, **caractérisée en ce que** l'entonnoir d'aspiration (5) est réglable en hauteur.

14. Hotte aspirante selon la revendication 13, **caractérisée en ce que** l'enveloppe de l'entonnoir d'aspiration (5) est assemblée comme un diaphragme à iris.

15. Hotte aspirante selon au moins l'une des revendications 1 à 14, **caractérisée en ce que** l'enveloppe de l'entonnoir d'aspiration (5) est assemblée à partir de tronçons de cônes tronqués se superposant tronçon sur tronçon.

16. Hotte aspirante selon au moins l'une des revendications 1 à 15, **caractérisée en ce que** l'entonnoir d'aspiration (5) est équipé d'un filtre préparatoire, de préférence un avec une petite résistance au flux.

17. Hotte aspirante selon au moins l'une des revendications 1 à 16, **caractérisée en ce que** l'entonnoir d'aspiration (5) comporte dans la zone de l'ouverture d'aspiration (6), à l'intérieur, une rigole de récupération de condensats et de graisses qui en fait le tour.
